# EUROPÄISCHE PATENTSCHRIFT

(11) **EP 1 736 726 B1**
(45) Veröffentlichungstag und Bekanntmachung des Hinweises auf die Patenterteilung: **20.02.2008**
(21) Anmeldenummer: 06011038.4
(22) Anmeldetag: 30.05.2006
(51) Int. Cl.: F41A 9/37, F41A 9/43

(54) **Treibladungszuführungssystem**
Loading system for propellant charges
Système de chargement pour charges propulsives

(30) Priorität: 24.06.2005 DE 102005029413
(43) Veröffentlichungstag der Anmeldung: 27.12.2006
(62) Teilanmeldung aus: 07011637.1
(73) Patentinhaber: Krauss-Maffei Wegmann GmbH & Co. KG, 80997 München (DE)
(72) Erfinder: Spork, Roland, Dipl.-Ing., 36100 Petersberg (DE); Scheidemann, Georg, Dipl.-Ing., 34590 Udenborn (DE); Süss, Siegfried, 34266 Niestetal (DE); Grünewald, Jens, Dipl.-Ing., 34131 Kassel (DE)
(74) Vertreter: Feder, Wolf-Dietrich

(56) Entgegenhaltungen:
- DE-A- 161 869
- DE-A1- 10 258 263
- FR-A- 338 000
- GB-A- 260 093
- US-A- 5 168 121
- US-B1- 6 772 669

## Beschreibung

Die vorliegende Erfindung betrifft ein Treibladungszuführungssystem mit den Merkmalen aus dem Oberbegriff des Patentanspruchs 1.

Das Treibladungszuführungssystem ist Teil eines vollautomatisch arbeitenden Schießmoduls an einem Kampffahrzeug mit einer schweren Waffe.

Ein vollautomatisch arbeitendes Schießmodul hat eine Reihe von Vorteilen gegenüber einem manuell zu bedienenden Schießmodul. Die Automatisierung erlaubt beispielsweise die räumliche Trennung des Geschütz-Bedienungspersonals von der Waffe, Richtanlage, Geschosszuführungsvorrichtung, Treibladungszuführungsvorrichtung und der Munition. Damit kann der vorhandene ballistische Schutzaufbau auf das Schutzvolumen des Personals und damit des Kommandostandes beschränkt werden. Durch die Trennung von Bedienungspersonal und Schießmodul kann die Personalanzahl auf ein Minimum reduziert werden. Weiterhin kann auch das Gesamtgewicht des Kampffahrzeuges reduziert werden. Ferner erlaubt die Trennung von Personal und Schießmodul neue Laderkonzepte, da bisher für das Geschütz-Bedienungspersonal freigehaltene Räume genutzt werden können. Mit einem vollautomatischen Schießmodul ist dahingegen eine sichere Treibladungszuführung bei jedem Waffen-Elevationswinkel möglich. Des Weiteren bietet ein vollautomatisches Schießmodul den Vorteil, dass Fehlbedienungen, verursacht durch menschliche Irrtümer, ausgeschlossen werden.

Ein vollautomatisches Schießmodul ist in DE 10258263 A1 beschrieben. Das dort beschriebene Schießmodul weist ein in Azimut drehbar auf einer Trägerkonstruktion lagerbares Gehäuse auf, in dem eine schwere Waffe um einen Schildzapfen in Elevation schwenkbar gelagert ist, wobei der Waffe zum Einen Geschosse aus einem Geschossmagazin mittels einer vollautomatisch arbeitenden Geschosszuführung zugeführt werden, zum Anderen werden Treibladungen aus einem Treibladungsmagazin mittels einer im Gehäuse angeordneten vollautomatischen Treibladungszuführungsvorrichtung zugeführt, die eine in den Bereich hinter der Waffe und fluchtend zur Rohrselenachse der Waffe einschwenkbare Treibladungszuführungsschale mit einem Treibladungsansetzer aufweist.

Nachteilig bei dieser Ausführung ist, dass der Treibladungsansetzer, welcher beispielsweise als rückensteife Kette ausgebildet sein kann, ein genaues Ansetzen der Treibladung innerhalb einer Treibladungskammer im Waffenrohr in eine definierte Ansetzposition nicht gewährleistet. Diese definierte Ansetzposition ist wichtig für das optimale Zünden der Treibladungen und somit für den Abschuss des Geschosses. Während des automatisierten Zündvorganges werden durch einen Primer die Treibladungen von hinten gezündet. Die Treibladungen müssen hierbei für eine optimale Zündung an einer definierten Position liegen. Da das Waffenrohr zumeist in Elevation angehoben ist, muss sichergestellt werden, dass die Treibladungen nicht nach hinten herausrutschen. Dies geschieht durch einen Bodenring. Genau bis hinter diesen Bodenring müssen folglich die Treibladungen vom Treibladungszuführungssystem möglichst exakt bewegt werden.

Aufgabe der Erfindung ist es, ein genaues; automatisches Zuführen von Treibladungen in die Treibladungskammer eines Waffenrohres in eine definierte Ansetzposition zu ermöglichen.

Die Lösung dieser Aufgabe erfolgt erfindungsgemäß mit einem Treibladungszuführungssystem mit den Merkmalen aus dem kennzeichnenden Teil des Patentanspruchs 1. Ein erfindungsgemäßes Verfahren zum automatischen Zuführen von modularen Treibladungen in das Waffenrohr einer schweren Waffe ist Gegenstand von Patentanspruch 19. Vorteilhafte Weiterbildungen der Erfindung sind in den abhängigen Ansprüchen beschrieben.

Ferner wird mittels Anfahr-Mitteln und Ansetz-Mitteln den Bewegungsvorgang der Treibladungen in die Treibladungs er in zwei Abschnitte geteilt. Die Anfahr-Mittel bewirken hierbei die Anfahrbewegung, in der die bereits hinter die Rohrseelenachse eingeschwenkte Treibladungszuführungsschale in das Waffenschloss bis an die Treibladungskammer herangebracht wird.

Ein Grundgedanke der Erfindung besteht darin, mittels mindestens eines Sensors die Funktionalität des Schießmoduls zu überwachen. Dazu wird bereits vor dem Ansetzen der Treibladungen bestimmt, ob sich das Geschoss in der vorgesehenen Geschoss-Position im Waffenrohr befindet. Es sollte sichergestellt sein, dass das Geschoss nicht etwa in Richtung auf den Waffenverschluss zurückgerutscht ist. Eine solche Sensorik kann mittels Laserstrahlen oder mittels Ultraschall erfolgen, wobei beachtet werden muss, dass nicht alle Geschosse, insbesondere nicht alle Geschossböden, die gleiche Form aufweisen.

Die Ansetzmittel bewirken die Ansetzbewegung. In der Ansetzbewegung werden die Treibladungen von der Treibladungszuführungsschale herunter in die Treibladungskammer bis zu einer definierten Ansetzposition bewegt.

Vorteilhafterweise können die Ansetz-Mittel die Ansetzbewegung zeitlich später bewirken als die Anfahrmittel die Anfahrbewegung oder die Ansetz-Mittel können die Ansetzbewegung erst bewirken, nachdem die von den Anfahr-Mitteln bewirkte Anfahrbewegung abgeschlossen ist.

Vorteilhafterweise können ferner die Ansetz-Mittel eine Treibladungsschubeinrichtung umfassen, welche in einer Ansetzposition derart hinter den Treibladungen angeordnet ist, dass sie eine Kraft auf die Treibladungen axial zur Schale in Richtung der Treibladungskammer bewirken kann. Die Treibladungsschubeinrichtung kann hierbei aus einer Lagerposition heraus in die Ansetzposition übergehen. Dies ist vorteilhaft, da der Platz innerhalb des Kampffahrzeuges begrenzt ist.

Die Ansetz-Mittel und/oder die Anfahr-Mittel können vorteilhafterweise einen parametrierbaren Antrieb umfassen, welcher in der Lage ist, ein Geschwindigkeitsprofil zu bewirken. So kann es beispielsweise nützlich sein, die Geschwindigkeit der Treibladungsschubeinrichtung in dem Moment, in dem sie die Treibladungen kontaktiert, zu verlangsamen. Die Bewegung der Treibladung sollte alsdann allerdings möglichst schnell erfolgen, bis zu dem Moment, in dem die Treibladungen möglichst langsam in der Treibladungskammer an der vorgesehenen Position angesetzt werden.

An der Treibladungsschubeinrichtung können in vorteilhafter Weise ein oder mehrere Saugnäpfe angebracht sein, welche sich an die Treibladungen festnapfen. Somit wird das Ansetzen der Treibladungen in der Treibladungskammer an der vorgesehenen Ansetz-Position sichergestellt.

Nachdem die Treibladungen in der Treibladungskammer an der vorgesehenen Position angesetzt worden sind, gehen die Ansetz-Mittel und die Anfahr-Mittel in die Ausgangsposition zurück. Vorteilhafterweise kann die umgekehrte Anfahrbewegung und die umgekehrte Ansetzbewegung zeitgleich erfolgen, wodurch eine Zeitersparnis erreicht wird.

Ferner sollte nach dem Ansetzten der Treibladungen kontrolliert werden, ob sich die Treibladungen in der vorgesehenen Ansetz-Position befinden. Die Treibladungen sollten nicht zu weit hinten in der Ansetzkammer liegen, da sie ansonsten durch den zufallenden Waffenrohrverschluss beschädigt werden können. Des Weiteren besteht bei kleinen oder negativen Elevationswinkeln die Gefahr, dass die Treibladungen nach dem Ansetzten zu weit vorne liegen, wodurch der Zündvorgang unvorteilhaft beeinflusst wird. Die korrekte Ansetz-Position der Treibladungen kann ebenfalls mittels Laserstrahlen oder mittels Ultraschall sensiert werden. Mögliche Ausführungsbeispiele der Erfindung sind in den Figuren 1a - 6b dargestellt.

### Es zeigen:

- Fig. 1a: Eine erste Ausführungsform eines Treibladungszuführungssystems in einer Position bevor die Anfahrbewegung ausgeführt wird.
- Fig. 1b: Das Treibladungszuführungssystem nach Fig. 1a in einer Position nachdem die Anfahrbewegung ausgeführt wurde und bevor die Ansetzbewegung ausgeführt wird.
- Fig. 1c: Das Treibladungszuführungssystem nach den Fig. 1a und 1b in einer Position in welcher die Ansetzbewegung vorbereitet wird.
- Fig. 1d: Das Treibladungszuführungssystem nach den Fig. 1a bis 1c in einer Position in welcher die Ansetzbewegung beginnt.
- Fig. 1e: Das Treibladungszuführungssystem nach den Fig. 1a bis 1d in einer Position nachdem die Ansetzbewegung ausgeführt wurde.
- Fig. 2a: Eine zweite Ausführungsform eines Treibladungszuführungssystems in einer Position bevor die Ansetzbewegung ausgeführt wird.
- Fig. 2b: Das Treibladungszuführungssystcm nach Fig. 2a in einer Position nachdem die Anfahrbewegung ausgeführt wurde und bevor die Ansetzbewegung wird.
- Fig. 2b: Das Treibladungszufuhrungssystem nach den Fig. 2a und 2b in einer Position nachdem die Ansetzbewegung ausgeführt wurde.
- Fig. 3a: Eine dritte Ausführungsfonn eines Treibladungszuführungssystems in einer Position bevor die Anfahrbewegung ausgeführt wird.
- Fig. 3b: Das Treibladungszuführungssystem nach Fig. 3 a in einer Position nachdem die Anfahrbewegung ausgeführt wurde und bevor die Ansetzbewegung ausgeführt wird.
- Fig. 3c: Das TreibIadungszuführungssystem, nach den Fig. 3a und 3b in einer Position in welcher die Ansetzbewegung vorrb-ergitet wird.
- Fig. 3d: Das Treibladungszuführungssystem nach den Fig. 3a bis 3c in einer um 90° gedrehten Ansicht.
- Fig. 3e: Das Treibladungszuführungssystem nach den Fig. 3a bis 3d in einer Position in welcher die Ansetzbewegung beginnt.
- Fig. 3f: Das Treibladungszuführungssystem nach den Fig. 3a bis 3e in einer Position nachdem die Ansetzbewegung ausgeführt wurde.
- Fig. 3g: Ein Teil des Treibladungszuführungssystem nach den Fig. 3a bis 3f in einer isometrischen Darstellung.
- Fig. 4a: Eine vierte Ausführungsform eines Treibladungszuführungssystems in einer Position bevor die Anfahrbewegung ausgeführt wird.
- Fig. 5 a: Eine fünfte Ausführungsform eines Treibladungszuführungssystems in einer Position bevor die Anfahrbewegung ausgeführt wird.
- Fig. 5b: Das Treibladungszuführungssystem nach Fig. 5a in einer Position nachdem der Anfahrhub ausgeführt wurde und bevor die Ansetzbewegung ausgeführt wird.
- Fig. 5c: Das Treibladungszuführungssystem nach den Fig. 5a und 5b in einer Position in welcher die Ansetzbewegung vorbereitet wird.
- Fig. 5d: Das Treibladungszuführungssystem nach den Fig. 5a bis 5c in einer Position in welcher die Ansetzbewegung beginnt.
- Fig. 5e: Das Treibladungszuführungssystem nach den Fig. 5a bis 5d in einer Position nachdem die Ansetzbewegung ausgeführt wurde.
- Fig. 6a: Ein Treibladungszuführungssystem bevor die Anfahrbewegung ausgeführt aufweist, in einer Position bevor die Anfahrbewegung ausgeführt wird.
- Fig. 6b: Ein Treibladungszuführungssystem, welches einen Sensor aufweist, in einer Position nachdem die Ansetzbewegung ausgeführt wurde.

Die Fig. 1a bis 1e zeigen eine erste Ausführungsform des Treibladungszuführungssystems. Durch die Figuren 1a bis 1e soll der Ablauf der Ansetzens der Treibladungen erläutert werden. Die Figuren 1a bis 1e zeigen den hinteren Abschnitt des Waffenrohres 8.1 sowie das Waffenschloss 5.1 und den Bodenring 2.1. Ferner zeigen die Figuren 1a bis 1e in einer Seitenansicht IA, beispielhaft für ein aus mehreren einzelnen Treibladungen zusammengesetztes Treibladungsmodul, eine Treibladung 1.1, welche sich auf einer Treibladungszuführungsschale 3.1 befindet. Die darunter dargestellte Ansicht IB ist eine Aufsicht der Ansicht IA, allerdings sind hier aus Gründen der Übersichtlichkeit die Treibladung 1.1 und die Treibladungszuführungsschale 3.1 nicht dargestellt. Ebenso sind in der Ansicht IB nicht alle Elemente dargestellt, die in der Ansicht IA zu sehen sind.

In der Seitenansicht IA ist ersichtlich, dass die Treibladungszuführungsschale 3 derart hinter das Waffenrohr 8.1 eingeschwenkt ist, dass die Treibladung 1.1 koaxial zur Seelenachse des Waffenrohres liegt. Unter der Treibladungszuführungsschale 3.1 befinden sich, wie in der Ansicht IB dargestellt, zwei umlaufende Ketten 20 und 21. Die beiden Ketten werden von einem Drehantrieb 22 angetrieben. Auf der Kette 20 läuft ein mit ihr verbundenes Raststück 18, auf der Kette 21 läuft ein mit ihr verbundenes Raststück 19.

Die Treibladungszuführungsschale 3.1 weist zwei Einrastelemente 24 und 25 auf. Über das Einrastelement 24 ist die Treibladungszuführungsschale 3.1 über ein eingreifendes Raststück 23 mit einem Mitnehmer 17 verbunden. Der Mitnehmer 17 befindet sich hinter der Treibladung 1.1 und weist einen Mitnehmerfinger 30 auf. An dem Mitnehmer 17 ist ein Einrastelement 26 angeordnet, welches so ausgebildet ist, dass das auf der Kette 20 umlaufende Raststück 18 in das Einrastelement 26 eingreifen kann. Im eingegriffenen Zustand wird eine Bewegung des Raststücks 18 über das Einrastelement 26 auf den Mitnehmer 17 übertragen. Solange der Raststück 23 des Mitnehmers 17 in das Einrastelement 24 der Treibladungszuführungsschale 3.1 eingreift, wird auch die Treibladungszuführungsschale 3.1 über den Mitnehmerfinger 30 mitbewegt.

Seitlich der Treibladungszuführungsschale 3.1 ist eine verschwenkbare Treibladungsschubeinrichtung 6.1 angeordnet, welche eine Ansetzerstange 27, ein Einrastelement 43 und einen Saugnapf 7.1 aufweist. Im Folgenden soll der Ablauf des automatischen Ansetzens der Treibladung 1 in die Treibladungskammer 4.1 erläutert werden:

Über den Drehantrieb 22 werden die umlaufenden Ketten 20 und 21 in Bewegung versetzt. Weil das Raststück 18 fest mit der Kette 20 und das Raststück 19 fest mit der Kette 21 verbunden ist, werden auch die Raststücke 18 und 19 in Bewegung versetzt.

Wie in der Fig. 1a dargestellt, greift das Raststück 18 in das Einrastelement 26 und das Raststück 23 in das Einrastelement 24 der Treibladungszuführungsschale 3.1 ein. Somit wird die Treibladungszuführungsschale 3.1 angefahren, d.h. die Treibladungszuführungsschale 3.1 wird in Richtung des Waffenschlosses 5.1 in Bewegung versetzt. Die Treibladungszuführungsschale 3.1 wird durch das Waffenschloss 5.1 hindurch bewegt bis sie an der Treibladungskammer 4.1 anschlägt. Diese Bewegung stellt den Anfahrhub dar. In Fig. 1b ist der Zustand nach Beendigung der Anfahrbewegung dargestellt. Nachdem die Treibladungszuführungsschale 3.1 an der Treibladungskammer 4.1 angeschlagen ist, kann sie nicht weiter in diese Richtung bewegt werden. Der Drehantrieb 22 treibt allerdings weiterhin die Ketten 20 und 21 sowie die Raststücke 18 und 19 an. Weil sich die Treibladungszuführungsschale 3.1 nicht weiter bewegen kann, rastet das Raststück 23 aus dem Einrastelement 24 aus. Vom Drehantrieb über das Raststück 18 wird der Mitnehmer 17 in Richtung der Treibladungskammer 4.1 bewegt, wobei er dabei die lose auf der Treibladungszuführungsschale 3.1 liegende Treibladung 1.1 mitnimmt. Der Mitnehmer 17 wird solange bewegt, bis das Raststück 23 in das Einrastelement 25 einrastet. Dieser Zustand ist in der Figur 1c dargestellt. In diesem Zustand hat das Raststück 19 das Einrastelement 43 der Treibladungsschubeinrichtung 6.1 erreicht. In der Fig. 1c ist zur Verdeutlichung die Treibladungsschubeinrichtung 6.1 auch in der Ansicht IA dargestellt. Zugleich ist in der Ansicht IA auch eine Führungsschiene 28 dargestellt, deren Funktion im Folgenden erläutert wird.

Der Drehantrieb 22 treibt weiterhin die Ketten 20 und 21 sowie die Raststücke 18 und 19 an. Das Raststück 18 entkoppelt allerdings vom Einrastelement 25 und läuft auf der Kette 20 weiter. Somit werden die Treibladung 1.1 und der Mitnehmer 17 vorerst nicht weiter bewegt. Dahingegen wird nun allerdings die verschwenkbare Treibladungsschubeinrichtung 6.1 über das Raststück 19, welches in das Einrastelement 43 eingegriffen hat, in Richtung des Waffenschlosses 5.1 bewegt. Über die Führungsschiene 28 schwenkt die Treibladungsschubeinrichtung 6.1 während de Bewegung zwangsgeführt hinter die Treibladung 1.1. Nachdem die Treibladungsschubeinrichtung 6.1 hinter die Treibladung 1.1 geschwenkt ist, erreicht der Saugnapf 7.1 der Treibladungsschubeinrichtung 6.1 die Treibladung 1.1, an welcher sich der Saugnapf festnapfen kann. Dieser Zustand ist in der Fig. 1d dargestellt. Weiterhin treibt der Drehantrieb 22 über das Raststück 19 und die Kette 21 die Treibladungsschubeinrichtung 6.1 an, welche sich nun mitsamt der Treibladung 1.1 in Richtung der Treibladungskammer 4.1 bewegt. Schließlich wird die Treibladung 1.1 von der Treibladungszuführungsschale 3.1 abgeschoben und in die Treibladungskammer 4.1 bewegt. Dies stellt die Ansetzbewegung dar. Sobald die Treibladung 1.1 dort die vorgesehene Ansetz-Position hinter dem Bodenring 2.1 erreicht hat, wird der Saugnapf 7.1 von einer Belüftungsvorrichtung 42 belüftet. Dieser Zustand ist in der Fig. 1e dargestellt.

Abschließend dreht der Drehantrieb 22 in die entgegengesetzte Richtung, wodurch sowohl die Treibladungsschubeinrichtung 6.1 als auch die Treibladungszuführungsschale 3.1 in die Ausgangsposition zurückbewegt werden. In einer besonders vorteilhaften Ausführung kann der Drehantrieb 22 als parametrierbarer Antrieb ausgeführt werden, wodurch die oben beschriebenen Vorteile erreicht werden.

Die Fig. 2a - 2c zeigen eine zweite Ausführungsform des Treibladungszuführungssystems. In den Figuren 2a - 2c wird, beispielhaft für ein aus mehreren einzelnen Treibladungen zusammengesetztes Treibladungsmodul, nur eine Treibladung 1.2 dargestellt. Die Treibladung 1.2 befindet sich auf der Treibladungszuführungsschale 3.2, welche derart hinter das Waffenrohr 8.2 eingeschwenkt ist, dass die Treibladung 1.2 koaxial zur Waffenrohrseelenachse des Waffenrohres liegt. Unter der Treibladungszuführungsschale 3.2 ist die Treibladungsschubeinrichtung 6.2 in der Lagerposition angeordnet. Die Treibladungsschubeinrichtung 6.2 beinhaltet einen Ansetzschlitten 9 und ein Aufstellelement 10, welches einen Saugnapf 7.2 aufweist. Der Ansetzschlitten 9 ist mit einem Seilzug 12 endlicher Länge verbunden, welcher ein Seil 16 sowie zwei Seilrollen 15a, 15b aufweist und mit einem Drehantrieb 11 verbunden ist. Die Seilrollen 15a, 15b haben hierbei die Funktion von Umlenkrollen. Die zur Treibladungskammer 4.2 hin gelegene Seilrolle 15a ist über ein Verbindungselement 13 mit der Treibladungszuführungsschale 3.2 fest verbunden. Die andere Seilrolle 15b ist über eine Feder 14 mit dem Verbindungselement 13 verbunden.

Die Treibladungszuführungsschale 3.2 wird von einem Antrieb 29 in einer Anfahrbewegung durch das Waffenschloss 5.2 bis zur Treibladungskammer 4.2 des Waffenrohres 8.2 bewegt. Über das Verbindungselement 13 wird bei einer Bewegung der Treibladungszuführungsschale 3.2 auch die Seilrolle 15a in gleicher Weise bewegt. Ferner wird über das Seil 16 auch die Seilrolle 15b bewegt, allerdings nicht in gleichem Maße wie das Verbindungselement 13 und die Seilrolle 15a, wodurch die mit der Seilrolle 15b verbundene Feder 14 gespannt wird. Diese Anordnung hat die Funktion eines Längenausgleiches, die erfolgen muss, da der Drehantrieb 11 feststehend ist.

Figur 2b zeigt das Treibladungszuführungssystems nachdem die Anfahrbewegung durchgeführt wurde. Die Treibladungszuführungsschale 3.2 ist durch das Waffenschloss bis zur Treibladungskammer 4.2 bewegt worden. Sie befindet sich ferner nun nicht mehr räumlich über der Treibladungsschubeinrichtung 6.2. Die Treibladungsschubeinrichtung 6.2 geht von der Lagerposition in die Ansetzposition über, indem sich das Aufstellelement 10 derart aufstellt, dass es nun hinter der Treibladung 1.2 angeordnet ist.

Nun treibt der Drehantrieb 11 über das Seil 16 und die Seilrollen 15a, 15b den Ansetzschlitten 9 an, so dass die Treibladungsschubeinrichtung 6.2 in Richtung der Treibladungskammer 4.2 bewegt wird. Die Treibladungsschubeinrichtung 6.2 kontaktiert dabei die Treibladung 1.2 über den Saugnapf 7.2, welcher sich an der Treibladung festnapft. Die Treibladungsschubeinrichtung 6.2 wird solange bewegt, bis sich die Treibladung 1.2 an der vorgesehenen Position in der Treibladungskammer 4.2 befindet, dann ist die Ansetzbewegung. Diese Position ist in Fig. 2c dargestellt. Der Saugnapf wird belüftet und die Treibladungsschubeinrichtung 6.2 wird zurückgefahren. Anschließend wird die Treibladungszuführungsschale 3.2 durch den Antrieb 29 wieder aus dem Waffenschloss 5.2 in die Ausgangsposition zurückbewegt. In einer besonders vorteilhaften Ausgestaltung erfolgt das Zurückfahren von Treibladungszuführungsschale 3.2 und Treibladungsschubeinrichtung 6.2 gleichzeitig. Auch in dieser Ausführungsart können die Antriebe 29 und 11 parametrierbar sein, damit die weiter oben genannten Vorteile erreicht werden können.

Die Fig. 3a- 3g zeigen eine dritte Ausführungsform des Treibladungszuführungssystems. Die Treibladungen 1.3 sind in diesem Beispiel zu einer aus sechs einzelnen Treibladungen bestehenden Treibladungsstange zusammengefügt.

Die Treibladungen 1.3 befinden sich auf einer Treibladungszuführungsschale 3.3. Sie sollen durch das Waffenschloss 5.3 in die Treibladungskammer 4.3 des Waffenrohres 8.3 hinter den Bodenring 2.3 bewegt werden.

Das Treibladungszuführungssystem weist zu diesem Zweck einen in Fig. 3g dargestellten Antrieb 33 auf, welcher über eine nicht dargestellte Linearspindel einen Mitnehmer 32 antreibt. Der Mitnehmer 32 ist über eine nicht dargestellte Spindelmutter mit der Linearspindel verbunden. Er weist ferner einen Mitnehmerfinger 34 sowie ein nicht dargestelltes Raststück auf, welches in ein nicht dargestelltes Einrastelement an der Treibladungszuführungsschale 3.3 eingreift. Über den Antrieb 33 kann somit über die Linearspindel und den Mitnehmer 32 die Treibladungszuführungsschale 3.3 bewegt werden.

Die Treibladungszuführungsschale 3.3 wird durch das Waffenschloss 5.3 bewegt, bis sie an der Treibladungskammer 4.3 anschlägt. Somit wurde die Anfahrbewegung durchgeführt. Dieser Zustand ist in Fig. 3b dargestellt.

Der Antrieb 33 treibt nun weiterhin über die Linearspindel den Mitnehmer 32 an. Das Raststück des Mitnehmers 32 löst sich hierbei vom Einrastelement der Treibladungszuführungsschale 3.3. Über den Mitnehmerfinger 34 werden die Treibladungen 1.3 weiterbewegt. Dieser Zustand ist in Fig. 3c dargestellt.

Hinter der Treibladungszuführungsschale 3.3 befindet sich eine Treibladungsschubeinrichtung 6.3, welche einen Pneumatikzylinder 36, zwei Saugnäpfe 7.3a und 7.3b sowie eine in Fig. 3f dargestellte Ansetzerstange 35 aufweist. Befindet sich das Treibladungszuführungssystem in der in Fig. 3c dargestellten Position, so hat die Treibladungsschubeinrichtung 6.3 nun ausreichend Platz, um aus der Lagerposition in die Ansetzposition überzugehen. Sie wird dazu über zwei nicht dargestellte Linearführungen mit Hilfe von nicht dargestellten Druckfedern hinter die Treibladungen 1.3 gebracht. Das Treibladungszuführungssystem mit einer auf diese Art ausgerasteten Treibladungsschubeinrichtung 6.3 ist in den Fig. 3d und 3e dargestellt. Der Pneumatikzylinder 36 schiebt nun über die Ansetzerstange 35 und die Saugnäpfe 7.3a und 7.3b, welche an die Treibladung 1.3 festgenapft sind die Ansetzbewegung die Treibladungen 1.3 in die Treibladungskammer 4.3. Dies stellt die Ansetzbewegung da. Sobald die Treibladung 1.3 dort die vorgesehene Ansetz-Position hinter dem Bodenring 2.3 erreicht hat, werden die Saugnäpfe 7.3a und 7.3b belüftet. Dieser Zustand ist in der Fig. 3f dargestellt.

Abschließend werden die Treibladungsschubeinrichtung 6.3 und die Treibladungszuführungsschale 3.3 in die Ausgangsposition zurückbewegt. Vorteilhafterweise werden die Treibladungsschubeinrichtung 6.3 und die Treibladungszuführungsschale 3.3 gleichzeitig in die Ausgangsposition zurückbewegt, wodurch der Ablauf beschleunigt wird.

In einer besonders vorteilhaften Ausführung kann der Antrieb 33 als parametrierbarer Antrieb ausgeführt sein, wodurch die oben beschriebenen Vorteile erreicht werden.

Die Fig. 4a zeigt eine vierte Ausführungsform des Treibladungszuführungssystems. Diese Ausführungsform ist ähnlich zu der in den Fig. 3a bis 3g dargestellten, dritten Ausführungsform, weswegen nur die Unterschiede zwischen der dritten und der vierten Ausführungsform erläutert werden sollen.

Die Fig. 4a zeigt im Wesentlichen die Treibladungszuführungsschale 3.4 und die Treibladungsschubeinrichtung 6.4. Bei der dritten Ausführungsform besteht die Treibladungsschubeinrichtung 6.3 aus einem Pneumatikzylinder 36, einer Ansetzerstange 35 und Saugnäpfen 7.3a und 7.3b. Über einen Mitnehmer 32 wird zum Einen die Treibladungszuführungsschale 3.3 bewegt, zum Anderen wird die Treibladungen 1.3 auf der Treibladungszuführungsschale 3.3 mitbewegt.

Der wesentliche Unterschied besteht nun darin, dass die Treibladungsschubeinrichtung 6.4 aus einem Antrieb 41, einer Linearspindel 40 sowie einem Mitnehmerhebel 37, welcher zwei Mitnehmerfinger 38 aufweist, besteht. Der Mitnehmerhebel 37 ist verschwenkbar gelagert und über eine nicht dargestellte Spindelmutter mit der Linearspindel 40 verbunden. Er erfüllt zum Einen die Funktion des Mitnehmers 32 als auch die Funktion der Ansetzerstange 35 in der dritten Ausführungsform. Der Mitnehmerhebel 37 befindet sich in der Ausgangsposition in einer Führungsnut 39 der Treibladungszuführungsschale 3.4. Die Führungsnut 39 erstreckt sich allerdings nicht über die gesamte Länge der Treibladungszuführungsschale 3.4. Nachdem die Treibladungszufiihrungsschale 3.4 zur Treibladungskammer bewegt wurde, wird der Mitnehmerhebel 37 über den Antrieb 41 in Richtung der Treibladungskammer bewegt, wobei er anfangs in der Führungsnut 39 läuft. Er steht dabei nahezu senkrecht zu der Treibladungszuführungsschale 3.4. Sobald der Mitnehmerhebel 37 die Führungsnut 39 verlässt, wird er automatisch in Richtung der Treibladungskammer verschwenkt. Vom Mitnehmerhebel 37 berühren in dieser Position nur noch die Mitnehmerfinger 38 die Treibladungen. Die Treibladungsschubeinrichtung 6.4 ist somit aus der Lager-Position in die Ansetz-Position übergegangen.

Der Mitnehmerhebel 37 wird über die gesamte Länge der Treibladungszuführungsschale 3.4 bewegt, wodurch die Treibladungen in die vorgesehene Ansetz-Position in der Treibladungskammer gebracht werden. Abschließend werden die Treibladungsschubeinrichtung 6.4 und die Treibladungszuführungsschale 3.4, vorteilhafterweise gleichzeitig, wieder in die Ausgangsposition zurückgefahren.

Die Fig. 5a - 5e zeigen eine fünfte Ausführungsform des Treibladungszuführungssystems. Diese Ausführungsart ist in den Darstellungen ähnlich zu der in den Fig. 1a bis 1e abgebildeten, ersten Ausführungsform. So zeigt, entsprechend zu den Fig. 1a bis 1e, die Ansicht VA das Treibladungszuführungssystem in einer Seitensicht, die Ansicht VB stellt eine Aufsicht dar.

Ein wesentlicher Unterschied der fünften Ausführungsform zu der ersten Ausführungsform besteht darin, dass der Antrieb für die Bewegung, wie in Fig. 1a dargestellt, des Mitnehmerfingers 17 und der Treibladungsschubeinrichtung 6.1 nicht mehr von einem Drehantrieb 22 über Ketten 20 und 21 erfolgt, sondern, wie in Fig. 5a dargestellt, über zwei Linearspindeln 51 und 52, wobei die Linearspindel 51 von einem Antrieb 53 und die Linearspindel 52 von einem Antrieb 54 angetrieben werden.

Auf der Linearspindel 51 ist eine Spindelmutter 55 angeordnet, welche mit einem Mitnehmer 57 verbunden ist. Der Mitnehmer 57 weist neben einem Mitnehmerfinger 61 ein Raststück 58 auf, welches in ein Einrastelement 59, das sich an der Treibladungszuführungsschale 3.5 befindet, eingreift.

Auf der Linearspindel 52 ist eine Spindelmutter 56 angeordnet, welche mit einer Treibladungsschubeinrichtung 6.5 verbunden ist. Die Treibladungsschubeinrichtung 6.5 weist einen Saugnapf 7.5, eine Feder 62 und eine Ansetzerstange 63 auf.

Wird nun die Linearspindel 51 vom Antrieb 53 angetrieben, so wird die Bewegung über die Spindelmutter 55, den Mitnehmer 57, das Raststück 58 und das Einrastelement 59 auf die Treibladungszuführungsschale 3.5 übertragen. Auf diese Art wird die Treibladungszuführungsschale 3.5 in Richtung des Waffenschlosses 5.5 bewegt, bis sie an die Treibladungskammer 4.5 anschlägt. Die Fig. 5b zeigt das Treibladungszuführungssystem nach Abschluss der Anfahrbewegung.

Wird die Linearspindel 51 weiter angetrieben, so löst sich das Raststück 58 vom Einrastelement 59 und der Mitnehmer 57 nimmt über den Mitnehmerfinger 61 die Treibladung 1.5 in Richtung der Treibladungskammer 4.5 solange mit, bis das Raststück 58 in das Einrastelement 60 der Treibladungszuführungsschale 3.5 eingreift. Dieser Zustand ist in Fig. 5c dargestellt.

Anschließend wird die Treibladungsschubeinrichtung 6.5 vom Antrieb 54 über die Linearspindel 52 und die Spindelmutter 56 in Richtung der Treibladungskammer 4.5 bewegt. Die Treibladungsschubeinrichtung 6.5 wird entlang einer Linearführung 50 geführt, wodurch sie sich aufrichtet.

Die Treibladungsschubeinrichtung 6.5 wird in Richtung der Treibladungskammer 4.5 bewegt, bis sie die Treibladung 1.5 erreicht. Nun napft sich der Saugnapf 7.5 an der Treibladung 1.5 fest. Dieser Zustand ist in Fig. 5d dargestellt.

Weiterhin treibt der Antrieb 54 die Treibladungsschubeinrichtung 6.5 an, welche sich nun mitsamt der Treibladung 1.5 in Richtung der Treibladungskammer 4.5 bewegt. Schließlich wird die Treibladung 1.5 von der Treibladungszuführungsschale 3.5 weg in die Treibladungskammer bewegt. Dies stellt die Ansetzbewegung dar. Sobald die Treibladung 1.5 dort die vorgesehene Ansetz-Position erreicht hat, wird der Saugnapf 7.5 belüftet. Dieser Zustand ist in der Fig. 5e dargestellt.

Abschließend dreht zuerst der Antrieb 54 in die entgegengesetzte Richtung, wodurch die Treibladungsschubeinrichtung 6.5 in die Ausgangsposition zurückbewegt wird, dann dreht auch der Antrieb 53 in die entgegengesetzte Richtung, wodurch auch die Treibladungszuführungsschale 3.5 in die Ausgangsposition zurückbewegt wird. Vorteilhafterweise können beide Antriebe auch gleichzeitig das Rückstellen der Treibladungsschubeinrichtung 6.5 und der Treibladungszuführungsschale 3.5 bewirken, wodurch der Ablauf beschleunigt wird.

In einer besonders Vorteilhaften Ausführung können wiederum die Antriebe 54 und 53 als parametrierbarere Antriebe ausgeführt werden, wodurch die oben beschriebenen Vorteile erreicht werden.

Die Fig. 6a und 6b zeigen ein Treibladungszuführungssystem, welches einen Sensor 45 aufweist. Die Fig. 6a zeigt eine Position bevor die Anfahrbewegung ausgeführt wird. In dem Waffenrohr 8.6 ist bereits ein Geschoss 44 angesetzt. Der Sensor 45 sendet Laserstrahlen aus, wodurch die korrekte Lage des Geschosses überprüft werden kann.

Die Fig. 6b zeigt eine Position nachdem die Ansetzbewegung ausgeführt wurde. Nun befinden sich die Treibladungen 1.6 in der Treibladungskammer 4.6. Der Sensor 45 sendet wiederum Laserstrahlen aus, wodurch die korrekte Lage der Treibladungen 1.6 überprüft werden kann.

## Patentansprüche

1. Treibladungszuführungssystem zum automatischen Zufuhren von modularen Treibladungen (1) in das Waffenrohr (8) einer schweren Waffe, welche ein Waffenschloss (5) und eine vor dem Waffenschloss (5) angeordnete Treibladungskammer (4) aufweist, wobei das Treibladungszuführungssystem eine derart hinter das Waffenrohr (8) einschwenkbare, längliche Treibladungszuführungsschale (3) aufweist, dass die Treibladungen (1), welche sich auf der Treibladungszuführungsschale (3) befinden, koaxial zur Waffenrohrseelenachse liegen, wobei das Treibladungszuführungssystem Anfahr-Mittel aufweist, welche die Treibladungszuführungsschale in einer Anfahrbewegung in das Waffenschloss (5) bis zur Treibladungskammer (4) bewegen, und das Treibladungszuführungssystem Ansetz-Mittel aufweist, welche die Treibladungen (1) in einer Ansetzbewegung von der Treibladungszuführungsschale (3) weg in die Treibladungskammer (4) hinein bewegen, **dadurch gekennzeichnet, dass** das Treibladungszuführungssystem zumindest einen Sensor (45) aufweist, mittels dessen vor dem Ansetzen der Treibladungen (1) bestimmt wird, ob sich das Geschoss in der vorgesehenen Position im Waffenrohr (8) befindet.

2. Treibladungszuführungssystem nach Anspruch 1, **dadurch gekennzeichnet, dass** die Ansetz-Mittel eine Treibladungsschubeinrichtung (6) umfassen, welche in einer Ansetzposition derart hinter den Treibladungen (1) angeordnet ist, dass sie eine Kraft auf die Treibladungen (1) axial zur Treibladungszuführungsschale (3) in Richtung auf die Treibladungskammer (4) zu bewirken kann.

3. Treibladungszuführungssystem nach Anspruch 2, **dadurch gekennzeichnet, dass** die Treibladungsschubeinrichtung (6) derart ausgebildet ist, um aus einer Lagerposition heraus in die Ansetzposition überzugehen.

4. Treibladungszuführungssystem nach einem der Ansprüche 2 bis 3, **dadurch gekennzeichnet, dass** die Fläche der Treibladungsschubeinrichtung (6), welche an die Treibladungen (1) angreift, kleiner ist als die Fläche der Treibladungen (1), an welche die Treibladungsschubeinrichtung (6) angreift.

5. Treibladungszuführungssystem nach einem der Ansprüche 2 bis 4, **dadurch gekennzeichnet, dass** die Treibladungsschubeinrichtung (6) einen oder mehrere Saugnäpfe (7) aufweist, welche an die Treibladungen (1) festnapfen.

6. Treibladungszuführungssystem nach einem der Ansprüche 1 bis 5, **dadurch gekennzeichnet, dass** die Anfahr-Mittel und die Ansetz-Mittel einen gemeinsamen Antrieb umfassen.

7. Treibladungszuführungssystem nach einem der Ansprüche 1 bis 6, **dadurch gekennzeichnet, dass** die Ansetz-Mittel einen parametrierbaren Antrieb umfassen.

8. Treibladungszuführungssystem nach einem der Ansprüche 1 bis 7, **dadurch gekennzeichnet, dass** die Ansetz-Mittel und die Anfahr-Mittel jeweils eine umlaufende Kette (20, 21) umfassen, welche gemeinsam angetrieben werden.

9. Treibladungszuführungssystem nach einem der Ansprüche 1 bis 8, **dadurch gekennzeichnet, dass** die Ansetz-Mittel zumindest einen Mitnehmer (17, 32, 57) umfassen, welcher hinter den Treibladungen (1) angeordnet ist und zumindest einen Teil die Ansetzbewegung bewirkt.

10. Treibladungszuführungssystem nach einem der Ansprüche 1 bis 9, **dadurch gekennzeichnet, dass** die Ansetz-Mittel einen Seilzug (12) umfassen, welcher von einem feststehenden Drehantrieb (11) angetrieben wird, und dass der Seilzug mindestens zwei Umlenkrollen (15a, 15b) aufweist.

11. Treibladungszuführungssystem Anspruch 10, **dadurch gekennzeichnet, dass** die Treibladungsschubeinrichtung (6) einen Ansetzschlitten (9) umfasst, welcher über den Seilzug (12) von dem Drehantrieb (11) bewegt wird.

12. Treibladungszuführungssystem nach einem der Ansprüche 1 bis 11, **dadurch gekennzeichnet, dass** die Anfahr-Mittel eine elektrisch angetriebene Linearspindel (51) umfassen, durch welche die Treibladungszuführungsschale (3) bewegt wird.

13. Treibladungszuführungssystem nach einem der Ansprüche 1 bis 12, **dadurch gekennzeichnet, dass** die Treibladungsschubeinrichtung (6) einen Pneumatikzylinder (36) aufweist, durch welche die Treibladungen (1) bewegt werden.

14. Treibladungszuführungssystem nach Anspruch 13, **dadurch gekennzeichnet, dass** die Treibladungsschubeinrichtung (6) durch mindestens eine Druckfeder über mindestens eine Linearführung aus der Lagerposition in die Ansetzposition übergeht

15. Treibladungszuführungssystem nach einem der Ansprüche 1 bis 14, **dadurch gekennzeichnet, dass** die Treibladungsschubeinrichtung (6) einen in Richtung der Treibladungen (1) verschwenkbaren Mitnehmerhebel (37) aufweist.

16. Treibladungszuführungssystem nach Anspruch 15, **dadurch gekennzeichnet, dass** die Treibladungszuführungsschale eine Führungsnut (39) aufweist, welche den Mitnehmerhebel (37) zumindest teilweise führt.

17. Treibladungszuführungssystem nach einem der Ansprüche 1 bis 16, **dadurch gekennzeichnet, dass** die Treibladungsschubeinrichtung (6) über eine Linearspindel (52) angetrieben über mindestens eine Linearführung (50) aus der Lagerposition in die Ansetzposition übergeht.

18. Treibladungszuführungssystem nach Anspruch 17, **dadurch gekennzeichnet, dass** die Anfahr-Mittel und die Ansetz-Mittel jeweils eine Linearspindel (51, 52) und einen zugehörigen Antrieb (53, 54) umfassen.

19. Verfahren eines Treibladungszuführungssystems zum automatischen Zuführen von modularen Treibladungen (1) in das Waffenrohr (8) einer schweren Waffe, welche ein Waffenschloss (5) und eine Treibladungskammer (4) aufweist, wobei das Treibladungszuführungssystem eine derart hinter das Waffenrohr (8) einschwenkbare Treibladungszuführungsschale (3) aufweist, dass die Treibladungen (1), welche sich auf der länglichen Treibladungszuführungsschale (3) befinden, koaxial zur Waffenrohrseelenachse liegen, wobei die Treibladungszuführungsschale (3) durch Anfahr-Mittel in einer Anfahrbewegung in das Waffenschloss (5) bis zur Treibladungskammer (4) bewegt wird, und die Treibladungen (1) in einer Ansetzbewegung durch Ansetz-Mittel von der Treibladungszuführungsschale (3) weg in Treibladungskammer (4) hinein bewegt werden, **dadurch gekennzeichnet, dass** mittels zumindest eines Sensors (45) vor dem Ansetzen der Treibladungen (1) bestimmt wird, ob sich das Geschoss in der vorgesehenen Position im Waffenrohr (8) befindet.

20. Verfahren eines Treibladungszuführungssystems nach Anspruch 19,
**dadurch gekennzeichnet, dass** die Ansetzbewegung bewirkt durch die Ansetz-Mittel, gleichzeitig oder später einsetzt als die Anfahrbewegung bewirkt durch die Anfahr-Mittel.

21. Verfahren eines Treibladungszuführungssystems nach Anspruch 20, **dadurch gekennzeichnet, dass** die Ansetzbewegung bewirkt durch die Ansetz-Mittel, erst dann einsetzt, wenn die Anfahrbewegung bewirktdurch die Anfahr-Mittel, abgeschlossen ist.

22. Verfahren eines Treibladungszuführungssystems nach einem der Ansprüche 19 bis 21, **dadurch gekennzeichnet, dass** eine Treibladungsschubeinrichtung (6), welche in einer Ansetzposition derart hinter den Treibladungen (1) angeordnet ist, dass sie eine Kraft auf die Treibladungen (1) axial zur Treibladungszuführungsschale (3) in Richtung der Treibladungskammer (4) bewirken kann, aus einer Lagerposition heraus in die Ansetzposition übergeht.

23. Verfahren eines Treibladungszuführungssystems nach Anspruch 22, **dadurch gekennzeichnet, dass** der Übergang der Treibladungsschubeinrichtung (6) aus der Lagerposition in die Ansetzposition durch eine oder mehrere vorgespannte Federn bewirkt wird.

24. Verfahren eines Treibladungszuführungssystems nach Anspruch 22 oder 23, **dadurch gekennzeichnet, dass** der Übergang der Treibladungsschubeinrichtung (6) aus der Lagerposition in die Ansetzposition erst erfolgt, nachdem die Bewegung, verursacht durch die Anfahr-Mittel, eingesetzt hat.

25. Verfahren eines Treibladungszuführungssystems nach einem der Ansprüche 22 bis 24, **dadurch gekennzeichnet, dass** der Teil der Treibladungsschubeinrichtung (6), welcher an die Treibladungen (1) angreift, bei Abschluss der Schubbewegung derart in das Waffenrohr eingefahren ist, dass sich die Treibladungen (1) in der Treibladungskammer (4) hinter einem Bodenring (2) befinden.

26. Verfahren eines Treibladungszuführungssystems nach einem der Ansprüche 19 bis 25, **dadurch gekennzeichnet, dass** eine Belüftungsvorrichtung Saugnäpfe (7), welche an der Treibladungsschubeinrichtung (6) angeordnet sind und an die Treibladungen (1) festgenapft sind, erst dann belüftet, wenn die Treibladungen (1) die vorgesehene Ansetz-Position in der Treibladungskammer (4) erreicht haben.

27. Verfahren eines Treibladungszuführungssystems nach einem der Ansprüche 19 bis 26, **dadurch gekennzeichnet, dass** das Treibladungszuführungssystem nach dem Absetzen der Treibladungen (1) in der Treibladungskammer (4) vollständig aus dem Waffenschloss (5) heraus bewegt wird.

28. Verfahren eines Treibladungszuführungssystems nach einem der Ansprüche 22 bis 27, **dadurch gekennzeichnet, dass** die Treibladungsschubeinrichtung (6) während des Herausfahrens des Treibladungszuführungssystems aus der Treibladungskammer (4) von der Ansetzposition in die Lagerposition übergeht.

29. Verfahren eines Treibladungszuführungssystems nach einem der Ansprüche 19 bis 28, **dadurch gekennzeichnet, dass** die Geschwindigkeit der Treibladungsschubeinrichtung (6) zu Beginn der Schubbewegung der Treibladungen (1) ansteigt und zum Ende der Schubbewegung abnimmt.

30. Verfahren eines Treibladungszuführungssystems nach einem der Ansprüche 19 bis 29, **dadurch gekennzeichnet, dass** die modularen Treibladungen (1) bevor sie in die Treibladungskammer (4) eingeführt werden, von einer Portionierstation zu einer Treibladungs-Stange zusammengeschoben werden.

31. Verfahren eines Treibladungszuführungssystems nach einen der Ansprüche 19 bis 30, **dadurch gekennzeichnet, dass** für das Sensieren der Geschoss-Position Laserstrahlen verwendet werden.

32. Verfahren eines Treibladungszuführungssystems nach einem der Ansprüche 19 bis 30, **dadurch gekennzeichnet, dass** für das Sensieren der Geschoss-Position Ultraschall verwendet wird.

33. Verfahren eines Treibladungszuführungssystems nach einem der Ansprüche 19 bis 32, **dadurch gekennzeichnet, dass** mittels zumindest eines Sensors nach dem Ansetzen der Treibladungen (1) bestimmt wird, ob sich die Treibladungen in der vorgesehene Ansetz-Position in der Treibladungskammer (4) befinden.

34. Verfahren eines Treibladungszuführungssystems nach Anspruch 33, **dadurch gekennzeichnet, dass** für das Sensieren der Ansetz-Position der Treibladungen (1) Laserstrahlen verwendet werden

35. Verfahren eines Treibladungszuführungssystems nach Anspruch 33, **dadurch gekennzeichnet, dass** für das Sensieren der Ansetz-Position der Treibladungen (1) Ultraschall verwendet wird.

## Claims

1. Propellant charge feed system for automatic feeding of modular propellant charges (1) into the weapon tube (8) of a heavy weapon having a breech (5) and a propellant charge chamber (4) arranged in front of the breech (5), the propellant charge feed system having an elongate propellant charge feed tray (3) which is pivotable into a position behind the weapon tube (8) in such a way that the propellant charges (1) situated on the propellant charge feed tray (3) are coaxial with the axis of the bore of the weapon tube, the propellant charge feed system having delivery means which, in a delivery movement, move the propellant charge feed tray into the breech (5) up to the propellant charge chamber (4), and the propellant charge feed system having ramming means which, in a ramming movement, move the propellant charges (1) away from the propellant charge feed tray (-3) and into the propellant charge chamber (4), **characterised in that** the propellant charge feed system has at least one sensor (45), which is used to determine, prior to the ramming of the propellant charges (1), whether the projectile is situated in the intended position in the weapon tube (8).

2. Propellant charge feed system according to Claim 1, **characterised in that** the ramming means comprise a propellant charge pushing device (6), which, in a ramming position, is arranged behind the propellant charges (1) in such a way that it can apply a force to the propellant charges (1) axially with respect to the propellant charge feed tray (3) in a direction towards the propellant charge chamber (4).

3. Propellant charge feed system according to Claim 2, **characterised in that** the propellant charge pushing device (6) is configured in such a way that it changes from a stowed position to the ramming position.

4. Propellant charge feed system according to one of Claims 2 to 3, **characterised in that** the surface of the propellant charge pushing device (6) which acts upon the propellant charges (1) is smaller than the surface of the propellant charges (1) upon which the propellant charge pushing device (6) acts.

5. Propellant charge feed system according to one of Claims 2 to 4, **characterised in that** the propellant charge pushing device (6) has one or more suction cups (7) which firmly adhere to the propellant charges (1) by means of suction.

6. Propellant charge feed system according to one of Claims' 1 to 5, **characterised in that** the delivery means and the ramming means comprise a common drive.

7. Propellant charge feed system according to one of Claims 1 to 6, **characterised in that** the ramming means comprise a parameterisable drive.

8. Propellant charge feed system according to one of Claims 1 to 7, **characterised in that** the ramming means and the delivery means each comprise a circulating chain (20, 21), the chains being jointly driven.

9. Propellant charge feed system according to one of Claims 1 to 8, **characterised in that** the ramming means comprise at least one carrier (17, 32, 57) which is arranged behind the propellant charges (1) and effects at least a part of the ramming movement.

10. Propellant charge feed system according to one of Claims 1 to 9, **characterised in that** the ramming means comprise a cable pull (12) driven by a stationary rotational drive (11), and **in that** the cable pull has at least two deflection rollers (15a, 15b).

11. Propellant charge feed system according to Claim 10, **characterised in that** the propellant charge pushing device (6) comprises a ramming slide (9) which is moved by the rotational drive (11) via the cable pull (12).

12. Propellant charge feed system according to one of Claims 1 to 11, **characterised in that** the delivery means comprise an electrically driven linear spindle (51), by which the propellant charge feed tray (3) is moved.

13. Propellant charge feed system according to one of Claims 1 to 12, **characterised in that** the propellant charge pushing device (6) has a pneumatic cylinder (36), by which the propellant charges (1) are moved.

14. Propellant charge feed system according to Claim 13, **characterised in that** the propellant charge pushing device (6) changes from the stowed position to the ramming position by means of at least one compression spring via at least one linear guide.

15. Propellant charge feed system according to one of Claims 1 to 14, **characterised in that** the propellant charge pushing device (6) has a carrier lever (37) which is pivotable in the direction of the propellant charges (1).

16. Propellant charge feed system according to Claim 15, **characterised in that** the propellant charge feed tray has a guide groove (39) which at least partially guides the carrier lever (37).

17. Propellant charge feed system according to one of Claims 1 to 16, **characterised in that** the propellant charge pushing device (6), when driven via a linear spindle (52), changes from the stowed position to the ramming position via at least one linear guide (50).

18. Propellant charge feed system according to Claim 17, **characterised in that** the delivery means and the ramming means each have a linear spindle (51, 52) and an associated drive (53, 54).

19. Method of a propellant charge feed system for automatic feeding of modular propellant charges (1) into the weapon tube (8) of a heavy weapon having a breech (5) and a propellant charge chamber (4), the propellant charge feed system having a propellant charge feed tray (3) which is pivotable into a position behind the weapon tube (8) in such a way that the propellant charges (1) situated on the elongate propellant charge feed tray (3) are coaxial with the axis of the bore of the weapon tube, the propellant charge feed tray (3) being moved, in a delivery movement, by delivery means into the breech (5) up to the propellant charge chamber (4), and the propellant charges (1) being moved, in a ramming movement, by ramming means away from the propellant charge feed tray (3) and into propellant charge chamber (4), **characterised in that** at least one sensor (45) is used to determine, prior to the ramming of the propellant charges (1), whether the projectile is situated in the intended position in the weapon tube (8).

20. Method of a propellant charge feed system according to Claim 19, **characterised in that** the ramming movement, effected by the ramming means, starts at the same time as or after the delivery movement, effected by the delivery means.

21. Method of a propellant charge feed system according to Claim 20, **characterised in that** the ramming movement, effected by the ramming means, starts only after conclusion of the delivery movement, effected by the delivery means.

22. Method of a propellant charge feed system according to one of Claims 19 to 21, **characterised in that** a propellant charge pushing device (6), which, in a ramming position, is arranged behind the propellant charges (1) in such a way that it can apply a force to the propellant charges (1) axially with respect to the propellant charge feed tray (3) in the direction of the propellant charge chamber (4), changes from a stowed position to a ramming position.

23. Method of a propellant charge feed system according to Claim 22, **characterised in that** the change of the propellant charge pushing device (6) from the stowed position to the ramming position is effected by one or more preloaded springs.

24. Method of a propellant charge feed system according to Claim 22 or 23, **characterised in that** the change of the propellant charge pushing device (6) from the stowed position to the ramming position takes place only after the start of the movement brought about by the delivery means.

25. Method of a propellant charge feed system according to one of Claims 22 to 24, **characterised in that** at the conclusion of the pushing movement, the portion of the propellant charge pushing device (6) which acts upon the propellant charges (1) has been introduced into the weapon tube in such a way that the propellant charges (1) are situated in the propellant charge chamber (4) behind a base ring (2).

26. Method of a propellant charge feed system according to one of Claims 19 to 25, **characterised in that** a ventilation device ventilates suction cups (7), which are arranged on the propellant charge pushing device (6) and adhere to the propellant charges (1) by means of suction, only after the propellant charges (1) have reached the intended ramming position in the propellant charge chamber (4).

27. Method of a propellant charge feed system according to one of Claims 19 to 26, **characterised in that** the propellant charge feed system is removed entirely from the breech (5) after the propellant charges (1) have been deposited in the propellant charge chamber (4).

28. Method of a propellant charge feed system according to one of Claims 22 to 27, **characterised in that** the propellant charge pushing device (6) changes from the ramming position to the stowed position as the propellant charge feed system moves out of the propellant charge chamber (4).

29. Method of a propellant charge feed system according to one of Claims 19 to 28, **characterised in that** the speed of the propellant charge pushing device (6) increases at the beginning of the pushing movement of the propellant charges (1) and decreases at the end of the pushing movement.

30. Method of a propellant charge feed system according to one of Claims 19 to 29, **characterised in that** the modular propellant charges (1) are pushed together to form a propellant charge rod by a portioning station prior to their introduction into the propellant charge chamber (4).

31. Method of a propellant charge feed system according to one of Claims 19 to 30, **characterised in that** laser beams are used to sense the position of the projectile.

32. Method of a propellant charge feed system according to one of Claims 19 to 30, **characterised in that** ultrasound is used to sense the position of the projectile.

33. Method of a propellant charge feed system according to one of Claims 19 to 32, **characterised in that** at least one sensor is used to determine, after the ramming of the propellant charges (1), whether the propellant charges are situated in the intended ramming position in the propellant chamber (4).

34. Method of a propellant charge feed system according to Claim 33, **characterised in that** laser beams are used to sense the ramming position of the propellant charges (1).

35. Method of a propellant charge feed system according to Claim 33, **characterised in that** ultrasound is used to sense the ramming position of the propellant charges (1).

## Revendications

1. Système de chargement pour charges propulsives pour le chargement automatique de charges propulsives (1) modulaires dans le canon (8) d'une arme lourde, laquelle présente une culasse mobile (5) et une chambre de charges propulsives (4) disposée devant la culasse mobile (5), le système de chargement pour charges propulsives présentant un plateau de chargement pour charges propulsives (3) oblong, pivotant derrière le canon (8) de telle sorte que les charges propulsives (1) qui se trouvent sur le plateau de chargement pour charges propulsives (3), soient coaxiales par rapport à l'âme du canon, le système de chargement pour charges propulsives présentant des moyens de démarrage qui déplacent le plateau de chargement pour charges propulsives dans un mouvement de démarrage dans la culasse mobile (5) jusqu'à la chambre de charges propulsives (4), et le système de chargement pour charges propulsives présentant des moyens de mise en place, qui déplacent les charges propulsives (1) dans un mouvement de mise en place depuis le plateau de chargement pour charges propulsives (3) dans la chambre de charges propulsives (4), **caractérisé en ce que** le système de chargement pour charges propulsives présente au moins un détecteur (45), au moyen duquel il est déterminé avant la mise en place des charges propulsives (1) si le projectile se trouve dans la position prévue dans le canon (8).

2. Système de chargement pour charges propulsives selon la revendication 1, **caractérisé en ce que** les moyens de mise en place comprennent un dispositif de poussée des charges propulsives (6), qui est disposé dans une position de mise en place derrière les charges propulsives (1) de telle sorte qu'il puisse provoquer une force sur les charges propulsives (1) axialement par rapport au plateau de chargement pour charges propulsives (3) en direction de la chambre de charges propulsives (4).

3. Système de chargement pour charges propulsives selon la revendication 2, **caractérisé en ce que** le dispositif de poussée des charges propulsives (6) est réalisé de manière à passer d'une position d'appui à la position de mise en place.

4. Système de chargement pour charges propulsives selon l'une quelconque des revendications 2 à 3, **caractérisé en ce que** la surface du dispositif de poussée des charges propulsives (6), qui vient en prise sur les charges propulsives (1), est plus petite que la surface des charges propulsives (1), sur laquelle le dispositif de poussée des charges propulsives (6) vient en prise.

5. Système de chargement pour charges propulsives selon l'une quelconque des revendications 2 à 4, **caractérisé en ce que** le dispositif de poussée des charges propulsives (6) présente une ou plusieurs ventouses (7), qui collent aux charges propulsives (1).

6. Système de chargement pour charges propulsives selon l'une quelconque des revendications 1 à 5, **caractérisé en ce que** les moyens de démarrage et les moyens de mise en place comprennent un entraînement commun.

7. Système de chargement pour charges propulsives selon l'une quelconque des revendications 1 à 6, **caractérisé en ce que** les moyens de mise en place comprennent un entraînement paramétrable.

8. Système de chargement pour charges propulsives selon l'une quelconque des revendications 1 à 7, **caractérisé en ce que** les moyens de mise en place et les moyens de démarrage comprennent respectivement deux chaînes (20, 21) rotatives respectives, qui sont entraînées en commun.

9. Système de chargement pour charges propulsives selon l'une quelconque des revendications 1 à 8, **caractérisé en ce que** les moyens de mise en place comprennent au moins un organe d'entraînement (17, 32, 57) qui est disposé derrière les charges propulsives (1) et qui provoque au moins une partie du mouvement de mise en place.

10. Système de chargement pour charges propulsives selon l'une quelconque des revendications 1 à 9, **caractérisé en ce que** les moyens de mise en place comprennent un câble Bowden (12), qui est entraîné par un entraînement rotatif (11) fixe, et **en ce que** le câble. Bowden présente au moins deux poulies de renvoi (15a, 15b).

11. Système de chargement pour charges propulsives selon la revendication 10, **caractérisé en ce que** le dispositif de poussée des charges propulsives (6) comprend un chariot de mise en place (9)', qui est déplacé par le biais du câble Bowden (12) par l'entraînement rotatif (11).

12. Système de chargement pour charges propulsives selon l'une quelconque des revendications 1 à 11, **caractérisé en ce que** les moyens de démarrage comprennent une broche linéaire (51) entraînée électriquement, grâce à laquelle le plateau de chargement pour charges propulsives (3) est déplacé.

13. Système de chargement pour charges propulsives selon l'une quelconque des revendications 1 à 12, **caractérisé en ce que** le dispositif de poussée des charges propulsives (6) présente un vérin pneumatique (36), grâce auquel les charges propulsives (1) sont déplacées.

14. Système de chargement pour charges propulsives selon la revendication 13, **caractérisé en ce que** le dispositif de poussée des charges propulsives (6) passe grâce à au moins un ressort de pression par le biais d'au moins un guidage linéaire de la position d'appui à la position de mise en place.

15. Système de chargement pour charges propulsives selon l'une quelconque des revendications 1 à 14, **caractérisé en ce que** le dispositif de poussée des charges propulsives (6) présente un levier d'entraînement (37) pivotant en direction des charges propulsives (1).

16. Système de chargement pour charges propulsives selon la revendication 15, **caractérisé en ce que** le plateau de chargement pour charges propulsives présente une rainure de guidage (39), qui guide au moins partiellement le levier d'entraînement (37).

17. Système de chargement pour charges propulsives selon l'une quelconque des revendications 1 à 16, **caractérisé en ce que** le dispositif de poussée des charges propulsives (6) passe, entraîné par le biais d'une broche linéaire (52), par au moins un guidage linéaire (50) de la position d'appui à la position de mise en place.

18. Système de chargement pour charges propulsives selon la revendication 17, **caractérisé en ce que** les moyens de démarrage et les moyens de mise en place comprennent respectivement une broche linéaire (51, 52) et un entraînement afférent (53, 54).

19. Procédé d'un système de chargement pour charges propulsives pour le chargement automatique de charges propulsives (1) modulaires dans le canon (8) d'une arme lourde, laquelle présente une culasse mobile (5) et une chambre de charges propulsives (4), le système de chargement pour charges propulsives présentant un plateau de chargement pour charges propulsives (3) pivotant derrière le canon (8) de telle sorte que les charges propulsives (1), qui se trouvent sur le plateau de chargement pour charges propulsives (3) oblong, soient coaxiales par rapport à l'âme du canon, le plateau de chargement pour charges propulsives (3) étant déplacé par des moyens de démarrage dans un mouvement de démarrage dans le canon (5) jusqu'à la chambre de charges propulsives (4), et les charges propulsives (1) étant déplacées dans un mouvement de mise en place par des moyens de mise en place depuis le plateau de chargement pour charges propulsives (3) dans la chambre de charges propulsives (4), **caractérisé en ce qu'**au moyen d'au moins un détecteur (45), il est déterminé avant la mise en place des charges propulsives (1) si le projectile se trouve dans la position prévue dans le canon (8).

20. Procédé d'un système de chargement pour charges propulsives selon la revendication 19, **caractérisé en ce que** le mouvement de mise en place, provoqué par les moyens de mise en place, commence en même temps ou plus tard que le mouvement de démarrage provoqué par les moyens de démarrage.

21. Procédé d'un système de chargement pour charges propulsives selon la revendication 20, **caractérisé en ce que** le mouvement de mise en place, provoqué par les moyens de mise en place, ne commence que si le mouvement de démarrage, provoqué par les moyens de démarrage, est terminé.

22. Procédé d'un système de chargement pour charges propulsives selon l'une quelconque des revendications 19 à 21, **caractérisé en ce qu'**un dispositif de poussée des charges propulsives (6), qui est disposé dans une position de mise en place derrière les charges propulsives (1) de telle sorte qu'il puisse provoquer une force sur les charges propulsives (1) axialement par rapport au plateau de chargement pour charges propulsives (3) en direction de la chambre de charges propulsives (4), passe d'une position d'appui à la position de mise en place.

23. Procédé d'un système de chargement pour charges propulsives selon la revendication 22, **caractérisé en ce que** le passage du dispositif de poussée des charges propulsives (6) de la position d'appui à la position de mise en place est provoqué par un ou plusieurs ressorts précontraints.

24. Procédé d'un système de chargement pour charges propulsives selon la revendication 22 ou 23, **caractérisé en ce que** le passage du dispositif de poussée des charges propulsives (6) de la position d'appui à la position de mise en place n'est effectué qu'après que le mouvement causé par les moyens de démarrage, n'ait commencé.

25. Procédé d'un système de chargement pour charges propulsives selon l'une quelconque des revendications 22 à 24, **caractérisé en ce que** la partie du dispositif de poussée des charges propulsives (6), qui vient en prise sur les charges propulsives (1), est entrée à la fin du mouvement de poussée dans le canon de telle sorte que les charges propulsives (1) se trouvent dans la chambre de charges propulsives (4) derrière un anneau de fond (2).

26. Procédé d'un système de chargement pour charges propulsives selon l'une quelconque des revendications 19 à 25, **caractérisé en ce qu'**un dispositif d'aération n'aère des ventouses (7), qui sont disposées sur le dispositif de poussée des charges propulsives (6) et sont collées sur les charges propulsives (1) que si les charges propulsives (1) ont atteint la position de mise en place prévue dans la chambre de charges propulsives (4).

27. Procédé d'un système de chargement pour charges propulsives selon l'une quelconque des revendications 19 à 26, **caractérisé en ce que** le système de chargement pour charges propulsives est complètement retiré du canon (5) après le dépôt des charges propulsives (1) dans la chambre de charges propulsives (4).

28. Procédé d'un système de chargement pour charges propulsives selon l'une quelconque des revendications 22 à 27, **caractérisé en ce que** le dispositif de poussée des charges propulsives (6) passe de la position de mise en place à la position d'appui pendant le retrait du système de chargement pour charges propulsives de la chambre de charges propulsives (4).

29. Procédé d'un système de chargement pour charges propulsives selon l'une quelconque des revendications 19 à 28, **caractérisé en ce que** la vitesse du dispositif de poussée des charges propulsives (6) augmente au début du mouvement de poussée des charges propulsives (1) et diminue à la fin du mouvement de poussée.

30. Procédé d'un système de chargement pour charges propulsives selon l'une quelconque des revendications 19 à 29, **caractérisé en ce que** les charges propulsives (1) modulaires sont regroupées par une station de partition en une barre de charges propulsives avant qu'elles ne soient introduites dans la chambre de charges propulsives (4).

31. Procédé d'un système de chargement pour charges propulsives selon l'une quelconque des revendications 19 à 30, **caractérisé en ce que** des rayons laser sont utilisés pour détecter la position du projectile.

32. Procédé d'un système de chargement pour charges propulsives selon l'une quelconque des revendications 19 à 30, **caractérisé en ce qu'**un ultrason est utilisé pour détecter la position du projectile.

33. Procédé d'un système de chargement pour charges propulsives selon l'une quelconque des revendications 19 à 32, **caractérisé en ce qu'**au moyen d'au moins un détecteur, il est déterminé après la mise en place des charges propulsives (1) si les charges propulsives se trouvent dans la position de mise en place prévue dans la chambre de charges propulsives (4).

34. Procédé d'un système de chargement pour charges propulsives selon la revendication 33, **caractérisé en ce que** des rayons laser sont utilisés pour détecter la position de mise en place des charges propulsives (1).

35. Procédé d'un système de chargement pour charges propulsives selon la revendication 33, **caractérisé en ce qu'**un ultrason est utilisé pour détecter la position de mise en place des charges propulsives (1).
